# EUROPÄISCHE PATENTSCHRIFT

(11) **EP 1 207 340 B1**
(45) Veröffentlichungstag und Bekanntmachung des Hinweises auf die Patenterteilung: **12.01.2005**
(21) Anmeldenummer: 01126826.5
(22) Anmeldetag: 10.11.2001
(51) Int. Cl.: F23D 14/60, F23N 5/12

(54) **Verfahren zur Regelung eines Gasbrenners**
Method of controling a burner
Procédé de réglage d'un brûleur

(30) Priorität: 18.11.2000 DE 10057224; 18.11.2000 DE 10057234; 18.11.2000 DE 10057225; 20.01.2001 DE 20101085 U
(43) Veröffentlichungstag der Anmeldung: 22.05.2002
(73) Patentinhaber: BBT Thermotechnik GmbH, 35576 Wetzlar (DE)
(72) Erfinder: Buchczyk, Christian, 35578 Wetzlar (DE); Hummel, Harald, 26689 Apen-Augustfehn II (DE); Oehler, Heinrich, 35578 Wetzlar (DE); Ripplinger, Hans-Joachim, 35460 Staufenberg (DE); Sterlepper, Jürgen, Dr., 35418 Buseck (DE); Techt, Marco, 26316 Varel (DE)

(56) Entgegenhaltungen:
- EP-A- 0 666 452
- WO-A-97/18417
- DE-A- 19 831 648
- DE-A- 19 839 160
- DE-A- 19 906 583
- DE-C- 19 539 568
- DE-C- 19 854 824
- US-A- 5 899 683

## Beschreibung

Die Erfindung betrifft ein Verfahren zur Regelung eines Gasbrenners für ein Heizgerät nach dem Patentanspruch 1.
Bei bekannten Gasbrennern sind die Gasdüsen in mindestens zwei Gruppen mit unterschiedlicher Position am Gasverteiler aufgeteilt und an jeweils eine eigene Gasversorgung angeschlossen. Damit ergibt sich ein Haupt- und ein Nebengasstrom, so dass jedem Venturirohr eines Brennstabes eine Haupt- und mindestens eine Nebengasdüse zugeordnet ist. In Abhängigkeit von Betriebsbedingungen und/oder dem Brennerbetriebszustand wird dabei mindestens ein Nebengasstrom zusätzlich zum Hauptgasstrom in den Mischraum eingebracht. Die Luftzahl Lambda im Mischraum wird reduziert, weil durch die Injektorwirkung des Hauptgasstromes auch das Nebengas angesaugt wird. Somit ist es für die Einstellung des gewünschten Gas-/Luftverhältnisses entscheidend, den Nebengasstrom mit einem Stellglied zu regeln.
Dafür besitzen die Gasbrenner Verbrennungssensoren, wie zum Beispiel eine Messelektrode. Insbesondere mit lonisationselektroden werden häufig Flammensignale erfasst bzw. gebildet. Danach kann das Gas-/ Luftverhältnis des Brenners über den Nebengasstrom auf einen entsprechenden Lambda-Wert eingestellt werden. Die lonisationselektrode gibt dabei eine von der Verbrennungstemperatur bzw. dem Lambda-Wert abgeleitete elektrische Größe an eine Regelschaltung weiter, welche diese Größe mit einem gewählten elektrischen Sollwert vergleicht und entsprechende Regelparameter als Vorgaben einstellt.
Da das Flammensignal zur Verbrennungsregelung von verschiedenen Faktoren beeinflusst wird, erfolgt in der Regel eine in regelmäßigen Zeitabständen einsetzende, automatische Kalibrierung. Ein derartiges Kalibrierverfahren ist in der DE 195 39 568 C1 und der US-A-5 899 683 beschrieben. Es soll nach einer bestimmten Anzahl von Betriebsstunden oder Einschaltungen des Gasbrenners eingeleitet werden.

Unabhängig von einer Kalibrierung des Gesamtsystems muss die Funktionsfähigkeit des wichtigen Regelkreises für den Nebengasstrom überprüft werden, weil möglicherweise auftretende Fehler einen direkten Einfluss auf das Gas-/Luftverhältnis und die Verbrennungsqualität hätten.
Nachteilig ist allerdings an diesen fest vorgegebenen Intervallen zwischen einzelnen Kalibriervorgängen, dass veränderte Betriebsbedingungen möglicherweise erst beim nächsten Kalibrieren und somit relativ spät erfasst werden. In der Zwischenzeit ist der Brennerbetrieb dann nicht optimal, weil sich durch die Speicherung von Regelparametern die jeweils neuen Sollwerte als Vorgaben in einem unerwünschten, einseitigen Trend von der richtigen Einstellung entfernen würden. Es ergeben sich bei einem weitgehend auf die Betriebsbedingungen eingestellten Gasbrenner ungefähr die gleichen Werte für die Stellung eines Gasstellgliedes und es fließt dann eventuell von einer Wärmeanforderung zur nächsten eine kleine Abweichung unerkannt ein.
Bei einem Gasbrenner beginnt ein normaler Startvorgang mit der Inbetriebnahme des Zündbrenners. Anschließend öffnet ein zweites Absperrventil an einer Gasarmatur und es wird die Hauptgaszufuhr freigegeben. Innerhalb einer Sicherheitszeit muss dann ein Überzünden vom Zünd- auf den Hauptbrenner erfolgt sein. Ist dies nicht der Fall, wird sofort vom Feuerungsautomaten eine Sicherheitsabschaltung eingeleitet.

Der Erfindung liegt die Aufgabe zugrunde, ein Verfahren zur automatischen Funktionsüberprüfung für eine Gas-/Luft-Verbundregelung an einem Gasbrenner für ein Heizgerät zu schaffen, um während des Betriebes das Gas-/Luftverhältnis in einem engen Arbeitsbereich zu halten.

Erfindungsgemäß wurde dies mit den Merkmalen des Patentanspruches 1 gelöst. Vorteilhafte Weiterbildungen sind den Unteransprüchen zu entnehmen.

Bei dem Verfahren zur Regelung des Gas-/Luftverhältnisses bei einem Gasbrenner für ein Heizgerät gemäß Anspruch 1 wird bei jedem Brennerstart nach dem Überzünden die gesamte Wirkungskette der Gas-/Luft-Verbundregelung überprüft wird und dass eine Kalibrierung beim Brennerstart durchgeführt wird, wenn beim Vergleich der letzten Regelparameter mit vorhergehenden Regelparametern vorgegebene Grenzwerte für Abweichungen über- oder unterschritten werden.

Dazu wird der Sollwert für das Flammensignal in der Gas-/Luft-Verbundregelung verändert. Vorzugsweise erfolgt dies innerhalb eines nach vorgegebenen Werten gesteuerten Startablaufs vor dem geregelten, stationären Brennerbetrieb. Während der gesamten Überprüfung der Gas-/Luft-Verbundregelung muss immer ein steigendes Flammensignal in Verbindung mit einem zunehmenden Öffnungszustand des Stellgliedes bzw. ein fallendes Flammensignal in Verbindung mit einem abnehmenden Öffnungszustand des Stellgliedes vorhanden sein, um sicherzustellen, dass der Regelkreis richtig arbeitet.
In einer ersten Phase, welche sich unmittelbar an das Überzünden des Gasbrenners anschließt, wird das Stellglied für den Nebengasstrom zunächst auf Ausgangsstellung gebracht, damit ein möglichst großer Stellbereich zur Verfügung steht. Dies ist notwendig, weil es beim Startvorgang relativ weit geöffnet sein kann, um einerseits eine sichere Flammenbildung sicherzustellen und andererseits eine relativ magere Verbrennung zu erreichen. Zu Beginn einer zweiten Phase mit einer bestimmten Zeitdauer wird der Sollwert für das Flammensignal dann um einen festgelegten Betrag A angehoben. In dieser Phase muss der neue Sollwert innerhalb einer zulässigen Zeit und/oder mit einer zulässigen Abweichung mit dem Flammensignal durch die Gas-/Luft-Verbundregelung erreicht werden. Direkt anschließend beginnt eine dritte Phase, in welcher der neue Sollwert zu Beginn wieder um einen Betrag B herabgesetzt wird. Dieser muss ebenfalls mit dem Flammensignal innerhalb der zulässigen Zeit und/oder mit einer zulässigen Abweichung für die dritte Phase durch Verfahren des Stellgliedes erreicht werden. Nach Abschluss der dritten Phase ist die Überprüfung der Wirkungskette beendet und es gilt danach wieder der ursprüngliche Sollwert für das Flammensignal.
Verläuft die Überprüfung positiv, so geht der Gasbrenner in den Normalbetrieb über. Bei negativem Verlauf, d. h. falls der Regelkreis bereits ein in den einzelnen Phasen vorgegebenes Kriterium nicht erfüllt, beispielsweise die Sollwerte für das Flammensignal nicht erreicht oder die dafür vorgegebene Zeit nicht einhalten kann, erfolgt eine Sicherheitsabschaltung, weil die Funktionssicherheit der Gas-/Luft-Verbundregelung dann nicht gegeben ist.
Der Betrag B für den neuen Sollwert des Flammensignals ist vorzugsweise kleiner gewählt als der Betrag A. Zu Beginn der zweiten Phase wird der Betrag A mit dem Sollwert des Flammensignals addiert, wenn das aktuelle Flammensignal in diesem Zeitpunkt kleiner oder gleich dem Sollwert ist. Im anderen Fall, wenn das aktuelle Flammensignal in diesem Zeitpunkt größer als der Sollwert ist, wird der Betrag A zu Beginn der zweiten Phase mit dem Wert des aktuellen Flammensignals addiert. Für eine Anpassung an spezielle Betriebsbedingungen von Gasbrenner und Heizgerät bei der Installation, können die Werte für die Beträge A und B sowie die zulässige Zeitdauer der Phasen am Feuerungsautomaten innerhalb von festgelegten Grenzen frei eingegeben bzw. verändert werden.
Wenn das Flammensignal bereits vor der zulässigen Zeit in der zweiten und/oder dritten Phase den Sollwert erreicht, wird der Ablauf der Überprüfung beschleunigt. Diese geht dann während der zweiten sofort in die dritte Phase über bzw. es arbeitet die Gas-/ Luft-Verbundregelung dann während der dritten Phase sofort in Abhängigkeit vom aktuellen Flammensignal und einem Sollwert. In Ergänzung dazu geht die Überprüfung ebenfalls von der zweiten in die dritte Phase über, wenn das Flammensignal in der zulässigen Zeit der zweiten Phase den Sollwert zwar nicht erreicht, aber am Ende des Zeitraums um einen bestimmten, zulässigen Betrag unter dem vorgegebenen Sollwert liegt. Auch findet ein Übergang in die dritte Phase statt, wenn das vorherrschende Flammensignal am Ende der zweiten Phase größer als der am Ende der ersten Phase gespeicherte Wert des Flammensignals ist.
Die Gas-/Luft-Verbundregelung arbeitet nach der dritten Phase in Abhängigkeit vom aktuellen Flammensignal und einem Sollwert, wenn das Flammensignal in der zulässigen Zeit der dritten Phase den Sollwert zwar nicht erreicht, aber am Ende dieses Zeitraums um einen bestimmten, zulässigen Betrag über dem vorgegebenen Sollwert liegt. Dabei wird das am Ende der dritten Phase vorherrschende Flammensignal mit dem am Ende der zweiten Phase gespeicherten Flammensignal verglichen. Die Gas-/ Luft-Verbundregelung geht nur dann nach der dritten Phase auf den Betrieb in Abhängigkeit vom aktuellen Flammensignal und einem Sollwert über, wenn das gemessene Flammensignal am Ende der dritten Phase kleiner als das gespeicherte am Ende der zweiten Phase ist.
Es erfolgt eine Sicherheitsabschaltung, wenn mindestens eines der vorstehend beschriebenen Kriterien vom Flammensignal nicht erfüllt ist.
Die Kalibrierung wird bei einer Ausführungsvariante eingeleitet, wenn als Regelparameter vorgegebene Grenzwerte für die Stellung eines Gasstellgliedes und/oder für die Luftmenge erreicht werden. Bei einer Aufgliederung in einen Haupt- und einen Nebengasstrom wird das Gasstellglied für den Nebengasstrom überwacht und dessen Ansteuerungssignal als Regelparameter zur Beurteilung der Notwendigkeit einer Kalibrierung herangezogen, weil mit dem Nebengasstrom das Modulieren des Brenners bzw. Einstellen des Gas-/ Luftverhältnisses erfolgt. Jeweils am Ende einer Wärmeanforderung werden die Messwerte ausgewertet. Erfasst ist dabei die Steuergröße des Gasstellgliedes bzw. die Stellung des Gasstellgliedes, um auf den Gasdurchsatz zu schließen.
Andererseits wird die Kalibrierung auch eingeleitet, wenn bei einer Wärmeanforderung mit einer Abschaltung im Betrieb eine Abweichung des Messwertes für den Strom am Gasstellglied bzw. dessen Stellung von einem Mittelwert vorliegt. Dieser Mittelwert wird vorzugsweise aus den letzten Messwerten gebildet, wobei der älteste immer durch den aktuellsten ersetzt wird. Bei Netzausfall bleiben die letzten Messwerte gespeichert. Alternativ dazu können auch alle vorhandenen Speicherplätze für Messwerte mit dem gleichen Wert, vorzugsweise dem letzten Mittelwert, belegt werden.
Eine Kalibrierung wird eingeleitet, wenn der Messwert für die Steuergröße des Gasstellgliedes bzw. dessen Stellung außerhalb eines am Regler einstellbaren Toleranzbandes liegt. Dadurch ist es möglich, die Kalibrierung an stark schwankende Betriebs- oder Umgebungsbedingungen anzupassen. Grundsätzlich erfolgt ein Vergleich der letzten Regelparameter mit gespeicherten, vorhergehenden Regelparametern bei jedem Brennerstart.
Mit der Erfindung wird ein Verfahren zur automatischen Funktionsüberprüfung für eine Gas-/Luft-Verbundregelung an einem Gasbrenner bei jedem Start geschaffen, mit dem die gesamte Wirkungskette im Regelkreis der Gas-/Luft-Verbundregelung erfasst ist. Beide Wirkungsrichtungen für die Gemischregelung, nämlich Vergrößerung und Verringerung der Nebengasmenge, werden durch die Vorgabe entsprechender Sollwerte für das Flammensignal getestet. Innerhalb eines entsprechend festgelegten Zeitfensters muss dann jeweils eine Signaländerung eintreten. Das Verfahren lässt sich mit vielen verschiedenen Verbrennungssensoren kombinieren, gehört zum fest vorgegebenen, gesteuerten Startablauf, und schließt sich darin direkt an die Überzündung vom Zünd- auf den Hauptbrenner an. Nach der positiv verlaufenen Überprüfung erfolgt bei Bedarf noch eine Kalibrierung der Gas-/Luft-Verbundregelung, bevor der stationäre, nach den ermittelten Werten der Verbrennungssensoren geregelte Brennerbetrieb beginnt.
Mit der Kalibrierung nach dem erfindungsgemäßen Verfahren ergibt sich ein sicherer Betrieb des Gasbrenners bei wechselnden Gas-/Luftverhältnissen in aufeinanderfolgenden Laufzyklen. Die Kalibrierung läuft dynamisch und variabel ab. Mit dieser Anpassung an veränderte Randbedingungen werden Störabschaltungen vermieden und es ist jederzeit ein optimaler Brennerbetrieb gewährleistet.

Weiterhin ist das Verfahren zum Betrieb eines Gasbrenners dadurch gekennzeichnet, dass nach einer Sicherheitsabschaltung der Gasbrenner erneut startet und eine in den Startablauf integrierte Kalibrierung durchgeführt wird. Eine Störabschaltung erfolgt erst, wenn nach einer vorgegebenen Zahl von Sicherheitsabschaltungen mit darauffolgenden Kalibrierungen die Signale des Verbrennungssensors immer noch außerhalb des zulässigen Regelbereichs liegen. Damit werden Störabschaltungen oder ein unnötiges Ein- und Ausschalten eines Gasbrenners vermieden. Durch die mehrfache Kalibrierung ist ein möglichst automatischer Brennerbetrieb gewährleistet, welcher die Verfügbarkeit des Gasbrenners bzw. des Heizgerätes erhöht. Nur für den Fall, dass die Umgebungsbedingungen einen Brennerbetrieb unmöglich machen, wird das Gerät verriegelt. Bedienungspersonal ist somit nur bei einer endgültigen Störabschaltung erforderlich, welche erst nach einer vorgegebenen Zahl von vorangegangenen Sicherheitsabschaltungen mit darauffolgenden Kalibrierungen erfolgt, die jeweils zu einem negativen Ergebnis mit einer Überschreitung des zulässigen Regelbereiches führten.
Zusätzlich ist die Regelschaltung für die Einstellung des Gas-/Luftverhältnisses mit einem Schalter oder einer elektrischen Steckbrücke außer Betrieb zu nehmen. In diesem Zustand bleibt das Stellglied für den Nebengasstrom geschlossen.

Die Zeichnung stellt ein Ausführungsbeispiel der Erfindung dar und zeigt in einer einzigen Figur ein Diagramm mit dem schematischen Ablauf einer Überprüfung der Gas-/Luft-Verbundregelung an einem Gasbrenner.
Dabei sind über der Zeitachse der Sollwert (S) für das Flammensignal (F), das aktuelle Flammensignal (F) und der Öffnungszustand (Ö) des Stellgliedes für den Nebengasstrom aufgetragen.
Der dargestellte Ablauf schließt sich direkt an die Startphase mit Überzündung an, welche einen relativ weiten Öffnungszustand Ö des Stellgliedes für den Nebengasstrom erfordert. Daher wird in der Phase 1 zunächst das Stellglied auf Minimalstellung gebracht. Zu Beginn der Phase 2 wird der Sollwert S für das Flammensignal F dann um einen festgelegten Betrag A angehoben. Während der für die Phase 2 vorbestimmten Zeit muss der Sollwert S vom aktuellen Flammensignal F durch Nachregeln mit dem Stellglied der Gas-/Luft-Verbundregelung erreicht werden. Es schließt sich die Phase 3 an, in der dann der neue Sollwert S zu Beginn um einen Betrag B herabgesetzt wird, um eine mit der Verringerung der Nebengasmenge einhergehende Änderung des Flammensignals F bis auf den entsprechenden Sollwert S innerhalb der vorgegebenen Zeit vorzunehmen. Nach Abschluss der dritten Phase ist die Überprüfung der Wirkungskette im Regelkreis der Gas-/Luft-Verbundregelung positiv beendet und die Gas-/Luft-Verbundregelung des Gasbrenners geht in den normalen Regelbetrieb über.

Anhand der nachfolgenden Tabelle als Ausführungsbeispiel soll die Erfindung im Hinblick auf die Kalibrierung erläutert werden:

| **Start** | **aktuell gespeicherte Werte** | | | **aktueller Mittelwert** | **aktueller** | | **Kalibrierung erforderlich** |
|---|---|---|---|---|---|---|---|
| | **Wert 1** | **Wert 2** | **Wert 3** | | **Min.-Wert** | **Max.-Wert** | |
| x+1 | 30 | 30 | 28 | 29,3 | 26,3 | 32,3 | nein |
| x+2 | 30 | 28 | 32 | 30,0 | 27,0 | 33,0 | nein |
| x+3 | 28 | 32 | 32 | 30,7 | 27,7 | 33,7 | nein |
| x+4 | 32 | 32 | **26** | 30,0 | 27,0 | 33,0 | **ja** |
| x+5 | 32 | **26** | 30 | 29,3 | 26,3 | 32,3 | **ja** |
| x+6 | 26 | 30 | 30 | 28,7 | 25,7 | 31,7 | nein |

Dargestellt ist eine Anzahl von aufeinander folgenden Brennerstarts mit beliebigen Werten als Annahme für gemessene und gespeicherte Regelparameter, beispielsweise für die Stellung eines Gasstellgliedes. Der Wert 1 ist der älteste im Speicher und wird immer durch den neuesten Wert 3 ersetzt. Aus diesen drei beispielhaften Messwerten - oder altemativ auch aus einer höheren Anzahl - wird jeweils ein aktueller Mittelwert gebildet. Dieser Mittelwert ist mit einem auf die Betriebsbedingungen einstellbaren Toleranzband versehen, welches im gezeigten Ausführungsbeispiel eine Abweichung um ±3 zulässt. Jeder einzelne Messwert muss innerhalb der vorgegebenen Toleranzen liegen. Ist dies nicht der Fall, so erfolgt eine Kalibrierung beim nächsten Brennerstart. In der Tabelle liegt zum Beispiel der Wert 26 zweimal unter dem für den jeweiligen Brennerstart zulässigen aktuellen Grenzwert von 27,0 bzw. 26,3 und macht eine Kalibrierung erforderlich.

## Patentansprüche

1. Verfahren zur Regelung eines Gasbrenners für ein Heizgerät mit einem Zündbrenner, einem Feuerungsautomaten, einer Gas-/Luft-Verbundregelung sowie einer Aufgliederung in einen Haupt- und einen Nebengasstrom mit einem Stellglied, welches in Abhängigkeit von aktuellen Flammensignalen und mindestens einem Sollwert betätigt wird, zur Einstellung des Gas-Luft-Verhältnisses auf einen entsprechenden Lambda-Sollwert nach den Signalen einer lonisationselektrode, die eine von der Verbrennungstemperatur bzw. dem Lambda-Wert abgeleitete elektrische Größe an eine Regelschaltung legt, welche diese Größe mit einem gewählten elektrischen Sollwert vergleicht und einstellt, mit einer Kalibrierung sowie Speicherung von Regelparametern, wobei
bei jedem Brennerstart nach dem Überzünden die gesamte Wirkungskette der Gas-/Luft-Verbundregelung überprüft wird und dass eine Kalibrierung beim Brennerstart durchgeführt wird, wenn beim Vergleich der letzten Regelparameter mit vorhergehenden Regelparametem vorgegebene Grenzwerte für Abweichungen über- oder unterschritten werden.

2. Verfahren nach Anspruch 1,
**dadurch gekennzeichnet, dass** zum Überprüfen der Gas-/Luft-Verbundregelung, vorzugsweise innerhalb eines gesteuerten Startablaufs vor dem geregelten, stationären Brennerbetrieb, der Sollwert (S) für das Flammensignal (F) verändert wird.

3. Verfahren nach Anspruch 1 oder 2,
**dadurch gekennzeichnet, dass** während der gesamten Überprüfung der Gas-/Luft-Verbundregelung ein steigendes Flammensignal (F) in Verbindung mit einem zunehmenden Öffnungszustand (Ö) des Stellgliedes bzw. ein fallendes Flammensignal (F) in Verbindung mit einem abnehmenden Öffnungszustand (Ö) des Stellgliedes vorhanden ist.

4. Verfahren nach einem der Ansprüche 1 bis 3,
**dadurch gekennzeichnet, dass** in einer ersten Phase (1) das Stellglied für den Nebengasstrom auf eine Ausgangsstellung für einen möglichst großen Stellbereich gebracht wird, dass zu Beginn einer zweiten Phase (2) der Sollwert (S) für das Flammensignal (F) um einen festgelegten Betrag A angehoben wird, wobei der neue Sollwert (S) innerhalb einer zulässigen Zeit und/oder mit einer zulässigen Abweichung erreicht werden muss, dass in einer direkt anschließenden dritten Phase (3) der neue Sollwert (S) um einen Betrag B herabgesetzt wird, wobei dieser ebenfalls innerhalb einer zulässigen Zeit und/oder mit einer zulässigen Abweichung erreicht werden muss, und dass danach wieder der ursprüngliche Sollwert (S) für das Flammensignal (F) gilt.

5. Verfahren nach Anspruch 4,
**dadurch gekennzeichnet, dass** der Betrag A zu Beginn der zweiten Phase (2) mit dem Sollwert (S) des Flammensignals (F) addiert wird, wenn das aktuelle Flammensignal (F) in diesem Zeitpunkt kleiner oder gleich dem Sollwert (S) ist.

6. Verfahren nach Anspruch 4,
**dadurch gekennzeichnet, dass** der Betrag A zu Beginn der zweiten Phase (2) mit dem Wert des aktuellen Flammensignals (F) addiert wird, wenn das aktuelle Flammensignal (F) in diesem Zeitpunkt größer als der Sollwert (S) ist.

7. Verfahren nach einem der Ansprüche 4 bis 6,
**dadurch gekennzeichnet, dass** die Überprüfung während der zweiten Phase (2) sofort in die dritte Phase (3) übergeht bzw. dass die Gas-/Luft-Verbundregelung während der dritten Phase (3) sofort in Abhängigkeit vom aktuellen Flammensignal (F) und einem Sollwert (S) arbeitet, wenn das Flammensignal (F) bereits vor der maximal zulässigen Zeit in der zweiten und/oder dritten Phase (2, 3) den Sollwert (S) erreicht.

8. Verfahren nach einem der Ansprüche 4 bis 7,
**dadurch gekennzeichnet, dass** die Überprüfung aus der zweiten Phase (2) in die dritte Phase (3) übergeht, wenn das Flammensignal (F) in der zulässigen Zeit der zweiten Phase (2) den Sollwert (S) nicht erreicht und am Ende des Zeitraums um einen bestimmten, zulässigen Betrag unter dem vorgegebenen Sollwert (S) liegt.

9. Verfahren nach einem der Ansprüche 4 bis 7,
**dadurch gekennzeichnet, dass** das am Ende der zweiten Phase (2) vorherrschende Flammensignal (F) mit dem am Ende der ersten Phase (1) gespeicherten Flammensignal (F) verglichen wird, und dass die Gas-/Luft-Verbundregelung nur dann in die dritte Phase (3) übergeht, wenn das Flammensignal (F) am Ende der zweiten Phase (2) größer als am Ende der ersten Phase (1) ist.

10. Verfahren nach einem der Ansprüche 4 bis 9,
**dadurch gekennzeichnet, dass** die Gas-/Luft-Verbundregelung nach der dritten Phase (3) in Abhängigkeit vom aktuellen Flammensignal (F) und einem Sollwert (S) arbeitet, wenn das Flammensignal (F) in der zulässigen Zeit der dritten Phase (3) den Sollwert (S) nicht erreicht und am Ende des Zeitraums um einen bestimmten, zulässigen Betrag über dem vorgegebenen Sollwert (S) liegt.

11. Verfahren nach einem der Ansprüche 4 bis 10,
**dadurch gekennzeichnet, dass** das am Ende der dritten Phase (3) vorherrschende Flammensignal (F) mit dem am Ende der zweiten Phase (2) gespeicherten Flammensignal (F) verglichen wird, und dass die Gas-/Luft-Verbundregelung nur dann nach der dritten Phase (3) in Abhängigkeit vom aktuellen Flammensignal (F) und einem Sollwert (S) arbeitet, wenn das Flammensignal (F) am Ende der dritten Phase (3) kleiner als am Ende der zweiten Phase (2) ist.

12. Verfahren nach Anspruch 4,
**dadurch gekennzeichnet, dass** eine Sicherheitsabschaltung erfolgt, wenn mindestens ein in den einzelnen Phasen vorgegebenes Kriterium nicht erfüllt ist.

13. Verfahren nach einem der Ansprüche 1 bis 12,
**dadurch gekennzeichnet, dass** die Kalibrierung eingeleitet wird, wenn vorgegebene Grenzwerte für die Stellung eines Gasstellgliedes und/oder die Luftmenge überschritten werden.

14. Verfahren nach einem der Ansprüche 1 bis 13,
**dadurch gekennzeichnet, dass** bei einer Aufgliederung in einen Haupt- und einen Nebengasstrom das Gasstellglied für den Nebengasstrom überwacht und dessen Ansteuerungssignal als Regelparameter zur Beurteilung der Notwendigkeit einer Kalibrierung herangezogen wird, wobei jeweils am Ende einer Wärmeanforderung als Messwert die Steuergröße des Gasstellgliedes und/oder dessen Stellung ausgewertet wird.

15. Verfahren nach einem der Ansprüche 1 bis 14,
**dadurch gekennzeichnet, dass** die Kalibrierung eingeleitet wird, wenn bei einer Wärmeanforderung mit einer Abschaltung im Betrieb eine Abweichung des Messwertes für den Strom am Gasstellglied bzw. dessen Stellung von einem Mittelwert vorliegt, wobei der Mittelwert vorzugsweise aus den letzten Messwerten gebildet wird, und/oder wenn der Messwert für die Steuergröße des Gasstellgliedes bzw. dessen Stellung außerhalb eines einstellbaren Toleranzbandes liegt.

16. Verfahren nach einem der Ansprüche 1 bis 15,
**dadurch gekennzeichnet, dass** bei Netzausfall vorzugsweise die letzten Messwerte gespeichert bleiben oder alle Speicherplätze für Messwerte mit dem gleichen Wert, vorzugsweise dem letzten Mittelwert, belegt werden.

17. Verfahren nach einem der Ansprüche 1 bis 16,
**dadurch gekennzeichnet, dass** nach einer Sicherheitsabschaltung der Gasbrenner erneut startet und eine in den Startablauf integrierte Kalibrierung durchgeführt wird und dass eine Störabschaltung erst erfolgt, wenn nach einer vorgegebenen Zahl von Sicherheitsabschaltungen mit darauffolgenden Kalibrierungen die Signale des Verbrennungssensors immer noch außerhalb des zulässigen Regelbereichs liegen.

## Claims

1. A method for controlling a gas burner for a heating apparatus with a pilot burner, an automatic furnace and a gas/air coupled control, as well as a division into a primary gas flow and a secondary gas flow with a valve that is manipulated in dependence on current flame signals and at least one setpoint and serves for adjusting the gas-air ratio to a corresponding lambda setpoint in accordance with the signals of an ionization electrode, with said ionization electrode delivering an electric variable derived from the combustion temperature or the lambda value to a control circuit that compares this variable with a selected electric setpoint and carries out an adjustment, and with a calibration being carried out and control parameters being stored, wherein the entire functional chain of the gas/air coupled control is checked during each burner start after the over-ignition, and wherein a calibration is carried out as part of the burner start if predetermined limiting values for deviations are exceeded or not reached during a comparison of the last control parameters with the preceding control parameters.

2. The method according to Claim 1, **characterized in that** the setpoint (S) for the flame signal (F) is changed, preferably during a monitored starting sequence before the controlled steady-state operation of the burner, in order to check the gas/air coupled control.

3. The method according to Claim 1 or 2, **characterized in that** the flame signal (F) rises and the opening state (O) of the valve increases or the flame signal (F) drops and the opening state (O) of the valve decreases during the entire check of the gas/air coupled control.

4. The method according to one of Claims 1-3, **characterized in that** the valve for the secondary gas flow is moved into a starting position for the largest adjusting range possible in a first phase (1), **in that** the setpoint (S) for the flame signal (F) is increased by a fixed amount A at the beginning of a second phase (2), wherein the new setpoint (S) needs to be reached within a permissible time and/or with a permissible deviation, **in that** the new setpoint (S) is decreased by an amount B in an immediately ensuing third phase (3), wherein this new setpoint also needs to be reached within a permissible time and/or with a permissible deviation, and **in that** the original setpoint (S) for the flame signal (F) subsequently applies again.

5. The method according to Claim 4, **characterized in that** the amount A is added to the setpoint (S) for the flame signal (F) at the beginning of the second phase (2) if the current flame signal (F) is lesser than or equal to the setpoint (S) at that time.

6. The method according to Claim 4, **characterized in that** the amount A is added to the value of the current flame signal (F) at the beginning of the second phase (2) if the current flame signal (F) is greater than the setpoint (S) at that time.

7. The method according to one of Claims 4-6, **characterized in that** the check is immediately switched from the second phase (2) to the third phase (3) or that the gas/air coupled control is immediately operated in dependence on the current flame signal (F) and a setpoint (S) in the third phase (3) if the flame signal (F) already reaches the setpoint (S) before the maximum permissible time in the second and/or third phase (2, 3).

8. The method according to one of Claims 4-7, **characterized in that** the check is switched from the second phase (2) to the third phase (3) if the flame signal (F) does not reach the setpoint (S) within the permissible time in the second phase (2) and lies below the predetermined setpoint (S) by a certain permissible amount at the end of the permissible time.

9. The method according to one of Claims 4-7, **characterized in that** the predominant flame signal (F) at the end of the second phase (2) is compared with the flame signal (F) stored at the end of the first phase (1), and **in that** the gas/air coupled control is only switched to the third phase (3) if the flame signal (F) is greater at the end of the second phase (2) than at the end of the first phase (1).

10. The method according to one of Claims 4-9, **characterized in that** the gas/air coupled control is operated in dependence on the current flame signal (F) and a setpoint (S) after the third phase (3) if the flame signal (F) does not reach the setpoint (S) within the permissible time in the third phase (3) and lies above the predetermined setpoint (S) by a certain permissible amount at the end of the permissible time.

11. The method according to one of Claims 4-10, **characterized in that** the predominant flame signal (F) at the end of the third phase (3) is compared with the flame signal (F) stored at the end of the second phase (2), and **in that** the gas/air coupled control is only operated in dependence on the current flame signal (F) and a setpoint (S) after the third phase (3) if the flame signal (F) is smaller at the end of the third phase (3) than at the end of the second phase (2).

12. The method according to Claim 4, **characterized in that** a safety shut-off takes place if at least one predetermined criterion is not fulfilled in the individual phases.

13. The method according to one of Claims 1-12, **characterized in that** the calibration is initiated if predetermined limiting values for the position of a gas valve and/or the air quantity are exceeded.

14. The method according to one of Claims 1-13, **characterized in that**, if the gas flow is divided into a primary and a secondary gas flow, the gas valve for the secondary gas flow is monitored and its trigger signal is used as the control parameter for evaluating whether or not a calibration needs to be carried out, wherein the actuating variable of the gas valve and/or its position is respectively evaluated as the measuring value at the end of a heat request.

15. The method according to one of Claims 1-14, **characterized in that** the calibration is initiated if, during a heat request with a shut-off during the operation, the measuring value for the current at the gas valve or its position, respectively, deviates from a mean value that preferably is formed from the last measuring values and/or if the measuring value for the actuating variable of the gas valve or its position, respectively, lies outside an adjustable tolerance range.

16. The method according to one of Claims 1-15, **characterized in that** the last measuring values preferably remain stored or all storage locations for measuring values are occupied with the same value, preferably the last mean value, in case of a power failure.

17. The method according to one of Claims 1-16, **characterized in that** the gas burner is restarted and a calibration that is integrated into the start sequence is carried out after a safety shut-off, and **in that** an emergency shut-off only takes place if the signals of the combustion sensor still lie outside the permissible control range after a predetermined number of safety shut-offs with ensuing calibrations.

## Revendications

1. Procédé pour réguler un brûleur à gaz pour un appareil de chauffage, avec un brûleur d'allumage, un automate d'allumage, une régulation du mélange gaz/air, ainsi qu'une décomposition en un flux de gaz principal et un flux de gaz secondaire avec un organe de réglage actionné en fonction de signaux de flamme courants et d'au moins une valeur de consigne, pour le réglage du rapport gaz/air à une valeur de consigne Lambda appropriée en fonction des signaux d'une électrode d'ionisation qui fournit une grandeur électrique dérivée de la température de combustion ou de la valeur Lambda à un circuit de régulation, lequel compare cette grandeur avec une valeur de consigne électrique choisie et la règle, avec un calibrage, ainsi que la mémorisation de paramètres de régulation,
l'ensemble de la chaîne de commande de la régulation du mélange gaz/air étant vérifié lors de chaque démarrage du brûleur après l'allumage, et un calibrage étant réalisé lors du démarrage du brûleur, si des valeurs limites pour les déviations sont dépassées par le haut ou par le bas lors de la comparaison des derniers paramètres de régulation avec des paramètres de régulation antérieurs.

2. Procédé selon la revendication 1
**caractérisé en ce que** la valeur de consigne (C) pour le signal de flamme (F) est modifiée pour la vérification de la régulation du mélange gaz/air, de préférence au cours d'une opération de démarrage contrôlée, avant le fonctionnement stationnaire régulé du brûleur.

3. Procédé selon la revendication 1 ou 2,
**caractérisé en ce que**, lors de toute la vérification de la régulation du mélange gaz/air, un signal de flamme (F) croissant correspondant à une ouverture (O) croissante de l'organe de réglage ou un signal de flamme (F) décroissant correspondant à une ouverture (O) décroissante de l'organe de réglage est présent.

4. Procédé selon l'une des revendications 1 à 3,
**caractérisé en ce que**, dans une première phase (1), l'organe de réglage du flux de gaz secondaire est amené à une position initiale afin de disposer d'une plage de réglage aussi large que possible, **en ce que**, au début d'une deuxième phase (2), la valeur de consigne (C) pour le signal de flamme (F) est augmentée d'une valeur définie A, la nouvelle valeur de consigne (C) devant être atteinte dans un temps admissible et/ou avec une déviation admissible, **en ce que**, dans une troisième phase (3) qui suit immédiatement, la nouvelle valeur de consigne (C) est diminuée d'une valeur B, celle-ci devant également être atteinte dans un temps admissible et/ou avec une déviation admissible, et **en ce qu'**ensuite la valeur de consigne (C) initiale s'applique de nouveau au signal de flamme (F).

5. Procédé selon la revendication 4,
**caractérisé en ce que** la valeur A est ajoutée au début de la deuxième phase (2) à la valeur de consigne (C) du signal de flamme (F) dans le cas où le signal de flamme (F) courant est à cet instant inférieur ou égal à la valeur de consigne (C).

6. Dispositif selon la revendication 4,
**caractérisé en ce que** la valeur A est ajoutée au début de la deuxième phase (2) à la valeur du signal de flamme (F) courant dans le cas où le signal de flamme (F) courant est à cet instant supérieur à la valeur de consigne (C).

7. Procédé selon l'une des revendications 4 à 6,
**caractérisé en ce que** la vérification lors de la deuxième phase (2) passe immédiatement à la troisième phase (3), ou **en ce que** la régulation du mélange gaz/air, au cours de la troisième phase (3), travaille immédiatement en fonction du signal de flamme (F) courant et d'une valeur de consigne (C), dans le cas où le signal de flamme (F) atteint la valeur de consigne (C) déjà avant le temps maximal admissible lors de la deuxième et/ou de la troisième phase (2, 3).

8. Procédé selon l'une des revendications 4 à 7,
**caractérisé en ce que** la vérification passe de la deuxième phase (2) à la troisième phase (3) dans le cas où le signal de flamme (F) n'atteint pas la valeur de consigne (C) au cours du temps admissible pour la deuxième phase (2) et s'il est, à la fin de la période, inférieur d'une valeur définie admissible à la valeur de consigne (C) prescrite.

9. Procédé selon l'une des revendications 4 à 7,
**caractérisé en ce que** le signal de flamme (F) prédominant à la fin de la deuxième phase (2) est comparé au signal de flamme (F) mémorisé à la fin de la première phase (1), et **en ce que** la régulation du mélange gaz/air ne passe à la troisième phase (3) que si le signal de flamme (F) à la fin de la deuxième phase (2) est supérieur à celui de la fin de la première phase (1).

10. Procédé selon l'une des revendications 4 à 9,
**caractérisé en ce que** la régulation du mélange gaz/air travaille, après la troisième phase (3), en fonction du signal de flamme (F) courant et d'une valeur de consigne (C) dans le cas où le signal de flamme (F) n'atteint pas la valeur de consigne (C) au cours du temps admissible pour la troisième phase (3) et s'il est, à la fin de la période, inférieur d'une valeur définie admissible à la valeur de consigne (C) prescrite.

11. Procédé selon l'une des revendications 4 à 10,
**caractérisé en ce que** le signal de flamme (F) prédominant à la fin de la troisième phase (3) est comparé au signal de flamme (F) mémorisé à la fin de la deuxième phase (2), et **en ce que** la régulation du mélange gaz/air ne travaille, après la troisième phase (3), en fonction du signal de flamme (F) courant et d'une valeur de consigne (C), que dans le cas où le signal de flamme (F) à la fin de la troisième phase (3) est inférieur à celui de la fin de la deuxième phase (2).

12. Procédé selon la revendication 4,
**caractérisé en ce qu'**une mise en sécurité a lieu dans le cas où au moins un critère prescrit dans les différentes phases n'est pas rempli.

13. Procédé selon l'une des revendications 1 à 12,
**caractérisé en ce que** le calibrage est lancé dans le cas où des valeurs limite prescrites pour la position d'un organe de réglage du gaz et/ou la quantité d'air sont dépassées.

14. Procédé selon l'une des revendications 1 à 13,
**caractérisé en ce que**, dans le cas d'une décomposition en un flux de gaz principal et un flux de gaz secondaire, l'organe de réglage surveille le flux de gaz secondaire, et **en ce que** son signal de commande est utilisé en tant que paramètre de régulation pour l'évaluation de la nécessité d'un calibrage, la grandeur de commande de l'organe de réglage du gaz et/ou la position de celui-ci étant analysée en tant que valeur de mesure à la fin de chaque demande de chaleur.

15. Procédé selon l'une des revendications 1 à 14,
**caractérisé en ce que** le calibrage est lancé dans le cas où lors d'une demande de chaleur avec un arrêt en cours de fonctionnement, une déviation de la valeur de mesure du courant sur l'organe de réglage du gaz, ou de la position de celui-ci par rapport à une valeur moyenne, est détectée, la valeur moyenne étant de préférence formée à partir des dernières valeurs de mesure, et/ou dans le cas où la valeur de mesure pour la grandeur de commande de l'organe de réglage du gaz, ou la position de celui-ci, se situe à l'extérieur d'une plage de tolérance réglable.

16. Procédé selon l'une des revendications 1 à 15,
**caractérisé en ce que**, dans le cas d'une panne de secteur, de préférence les dernières valeurs de mesure restent mémorisées, ou **en ce que** tous les emplacements mémoire des valeurs de mesure reçoivent la même valeur, de préférence la dernière valeur moyenne.

17. Procédé selon l'une des revendications 1 à 16,
**caractérisé en ce que**, après une mise en sécurité, le brûleur à gaz redémarre et qu'un calibrage intégré au cycle de démarrage est effectué, et **en ce qu'**un arrêt pour panne n'a lieu que dans le cas où, après un nombre prescrit de mises en sécurité suivies de calibrages, les signaux de la sonde de combustion se situent toujours à l'extérieur de la plage de régulation admissible
